# EUROPÄISCHE PATENTSCHRIFT

(11) **EP 0 158 342 B1**
(45) Veröffentlichungstag und Bekanntmachung des Hinweises auf die Patenterteilung: **15.11.1989**
(21) Anmeldenummer: 85104354.7
(22) Anmeldetag: 10.04.1985
(51) Int. Cl.: G03D 15/10

(54) **Verfahren zum Einführen eines Diapositivs in ein Rähmchen aus Kunststoff**
Method for mounting a slide in a plastic slide holder
Méthode pour insérer une diapositive dans un cadre en plastique

(30) Priorität: 13.04.1984 DE 3414021
(43) Veröffentlichungstag der Anmeldung: 16.10.1985
(73) Patentinhaber: GEIMUPLAST PETER MUNDT GmbH & Co. KG, 82490 Farchant (DE)
(72) Erfinder: Neuhold, Arnold, D-8105 Farchant (DE); Pohl, Claus, Dipl.-Ing. (FH), D-8116 Eschenlohe (DE)
(74) Vertreter: Lorenz, Eduard

(56) Entgegenhaltungen:
- DE-A- 2 748 676
- DE-B- 1 214 898
- DE-B- 1 264 098
- US-A- 3 470 643
- US-A- 3 521 423

## Beschreibung

Die Erfindung betrifft ein Verfahren nach dem Oberbegriff des Anspruchs 1, ein Diapositiv-Rähmchen nach dem Oberbegriff des Anspruchs 5 und einen Keil zum Aufweiten eines derartigen Diapositiv-Rähmchens.

Aus der DE-PS 1 214 898 (vgl. Fig. 8) ist ein Dispositiv-Rähmchen bekannt, dessen Einführschlitz ohne Übergang in eineschlauchartige Aufnahmetasche für das Diapositiv einmündet. Die schlauchartige Ausbildung der Aufnahmetasche vermittelt nicht nur einen Einführschlitz, sondern darüberhinaus auch am entgegengesetzten Ende einen Einführschlitz. Um das Diapositiv trotz der schlauchartigen Ausbildung der Aufnahmetasche festhalten zu können, sind oben und unten Begrenzungsnocken und Nuten vorgesehen. Zur seitlichen Führung des Diapositivs sind Begrenzungsnocken sowie Nuten vorgesehen. Als weitere Führungsmittel für das Diapositiv beim Einführen sind Bohrungen vorgesehen, durch welche auf einer Konfektionierungsmaschine Stifte hindurchgeführt werden, welche dann als Führungsanschläge für das Diapositiv dienen.

Sind die Diapositiv-Rähmchen jedoch, wie sich aus den übrigen Ausführungsformen der genannten Druckschrift ergibt, mit einer einseitig geschlossenen Tasche ausgebildet, sind Hilfsmaßnahmen erforderlich, um das Diapositiv trotz seiner unvermeidlichen Wölbung bis in Projektionslage, d.h. bis an das Ende der Aufnahmetasche einführen zu können. Als Hilfsmaßnahme wurde daher später vorgeschlagen, daß die in Richtung des Einführens des Diapositivs hintere Bildfensterkante von innen nach außen abgeschrägt ausgebildet ist. Bei Kunststoff-Rähmchen, die extrudiert, gestanzt und verklebt sind, besteht die Hilfsmaßnahme darin, daß die in Einführrichtung des Diapositivs betrachtet hintere Bildfensterkante in der Ebene einer Kunststoff-Folie V-förmig ausgebildet ist.

Ein Diapositiv-Rähmchen nach dem Oberbegriff des Anspruchs 5 ist aus der DE-AS 1 264 098 der Anmelderin bekannt. Bei dem vorbekannten Diapositiv-Rähmchen wird der Film durch den Einführschlitz in das Rähmchen eingeschoben. Nachdem die in Bewegungsrichtung des Films vorne liegende Kante das gesamte Bildfenster des Diapositiv-Rähmchens durchschritten hat, muß sie auf der dem Einführschlitz gegenüberliegenden Seite wieder in das Diapositiv-Rähmchen einegeschoben werden. Bei einem Film, der verwölbt ist, treten hierbei Schwierigkeiten auf.

Man hat versucht, diese Schwierigkeiten dadurch zu lösen, daß wie bereits oben beschrieben - die in Richtung des Einführens des Dispositivs hintere Bildfensterkante von innen nach außen abgeschrägt ausgebildet ist, daß also eine sogenannte Einführschräge vorgesehen ist. Ein anderer Lösungsversuch besteht darin, bei Kunststoff-Rähmchen, die extrudiert, gestanzt und verklebt sind, die in Einführrichtung des Diapositivs betrachtet hintere Bildfensterkante in der Ebene einer Kunststoff-Folie V-förmig auszubilden. Es ist ein Diapositiv-Rähmchen bekannt, welches - entsprechend dem Oberbegriff des Anspruchs 1 - zur Bildung eines Einführschlitzes seitlich nur bis in die Seitenleisten aufweitbar ist. Auf der gegenüberliegenden Seite des Einführschlitzes ist bei dem vorbekannten Rähmchen eine Einführschräge vorhanden; die in Richtung des Einführens des Diapositivs hintere Bildfensterkante ist also von innen nach außen abgeschrägt ausgebildet. Da der Rahmungsvorgang bei dem soeben beschriebenen Rähmchen in einem Rahmungsautomaten durchgeführt werden soll, muß dieses Rähmchen stets richtig orientiert werden. Es muß also dafür gesorgt werden, daß diejenige Seite des Rähmchens, die den aufweitbaren Einführschlitz aufweist, dem entsprechenden Aufweit-Keil und damit dem einzuführenden Film zugewandt ist. Um dieses Orientierungserfordernis auszuräumen, besitzt das soeben beschriebene, vorbekannte Diapositiv-Rähmchen nach dem Oberbegriff des Anspruchs 1 auch auf der dem erstgenannten Einführschlitz gegenüberliegenden Seite einen gleichartig ausgebildeten Einführschlitz, der seitlich nur bis in die Seitenleisten aufweitbar ist. Auf der dem zweiten Einführschlitz gegenüberliegenden Seite des Bildfensters ist wiederum eine Einführschräge vorhanden. Bei dem soeben beschriebenen, vorbekannten Diapositiv-Rähmchen ist es also nicht mehr erforderlich, das Rähmchen in dem Rahmungsautomaten derart zu positionieren, daß ein bestimmter Einführschlitz auf der Filmeinführseite liegt. Da auf beiden Seiten des Rähmchens jeweils ein gleichartiger Einführschlitz vorhanden ist, kann das Rähmchen auch um 180° um seine senkrecht zur Bildfensterebene verlaufende Hochachse gedreht werden, so daß dann der gegenüberliegende Einführschlitz auf der Filmeinführseite liegt. Bei dem vorbekannten Rähmchen sind demnach auf zwei gegenüberliegenden Seiten zwei gleichartig ausgebildete Einführschlitze vorhanden, die seitlich nur bis in die Seitenleisten aufweitbar sind. Weiterhin sind zwei Einführschragen auf jeder Seite vorhanden, da das vorbekannte Rähmchen tatsächlich stets nur auf einer Seite aufgeweitet wurde.

Der Erfindung liegt daher die Aufgabe zugrunde, ein Diapositiv-Rähmchen nach dem Oberbegriff des Anspruchs 5 und ein Verfahren zum Einführen eines Diapositivs in ein Rähmchen aus elastischem Kunststoff nach dem Oberbegriff des Anspruchs 1 zu schaffen, bei dem das Diapositiv auf einfache Weise zuverlässig trotz seiner unvermeidlichen Wölbung bis in Projektionslage eingeführt werden kann.

Erfindungsgemäß wird diese Aufgabe gelöst durch die Merkmale der Ansprüche 1 und 5. Dadurch, daß das Rähmchen auf der dem Einführschlitz gegenüberliegenden Seite in gleicher Weise bis in die Seitenleisten aufgeweitet wird bzw. dadurch, daß auf der gegenüberliegenden Seite des Diapositiv-Rähmchens ebenfalls ein derart aufweitbarer Schlitz vorgesehen ist, wird erreicht, daß die beiden diesen Schlitz bildenden Rahmenteile das vollständige Einführen des Diapositivs nicht behindern. Auch ein verwölbtes Diapositiv kann also ohne die im Stand der Technik erforderlichen Hilfsmaßnahmen in das Diapositiv-Rähmchen eingeführt werden. Das Diapositiv kann bis in seine Projektionslage eingeführt werden, und zwar auf an sich bekannten Rahmungsmaschinen sowie unabhängig davon, ob das Diapositiv-Rähmchen im Spritzgießverfahren oder in einem Extrudier- und Stanzverfahren hergestellt ist.

Vorteilhafte Weiterbildungen sind in den Unteransprüchen erläutert.

Die Aufweitung des erfindungsgemäßen Diapositiv-Rähmchens kann durch Keile erfolgen, die seitlich in das Diapositiv-Rähmchen eingeschoben werden. Eine besonders vorteilhafte Ausbildung eines derartigen Aufweit-Keiles zum Aufweiten eines erfindungsgemäßen Diapositiv-Rähmchens ist dadurch gekennzeichnet, daß der Keil mit einer Durchtrittsöffnung für das Diapositiv ausgebildet ist. Dies gestattet eine besonders einfache und zuverlässige Einführung des Diapositivs in das Rähmchen.

Die Erfindung ist in der nachstehenden Beschreibung anhand verschiedener Ausführungsformen beispielhaft erläutert.

Es zeigen:
Fig. 1 und
Fig.2 2 je einen Diapositiv-Rahmen vor bzw. nach dem Einführen des Diapositivs;
Fig. 3 einen weiteren Rahmen während des Einführens des Diapositivs gemäß einer abweichenden Ausführungsform des erfindungsgemäßen Verfahrens sowie
Fig. 4 einen Schnitt durch einen Rahmen, der zur Durchführung des erfindungsgemäßen Verfahrens geeignet ist.

Das Diapositiv-Rähmchen 1 aus elastischem Kunstoff ist, wie sich aus Fig. 2 ergibt, an zwei gegenüberliegenden Seiten aufweitbar. Die Einführschlitze 2, 3 sind, wie sich aus Fig. 1 und Fig. 2 ergibt, seitlich bis in die Seitenleisten z. B. 4 zur Bildung eines über die Breite des Rähmchens durchgehenden Spaltes ausgebildet. In der Ausführungsform gemäß den Fig. 1 und 2 werden Keile 5, 6 von den Seitenleisten 4, 4a des Rähmchens 1 her in den durchgehenden Spalt der Einführschlitze 2, 3 eingesetzt. Der Keil 5 ist mit einer Durchtrittsöffnung 7 für das Diapositiv 8 ausgebildet. Die Einführrichtung für das Diapositiv ist in Fig. 2 durch zwei Pfeile gekennzeichnet.

Die Ausführungsform nach Fig. 3 unterscheidet sich von der bereits beschriebenen dadurch, daß Keile 9 bis 12 in Richtung der eingezeichneten Pfeile, also in Einführrichtung des Diapositivs bzw. umgekehrt dazu in die Einführschlitze eingesetzt werden.

In beiden Ausführungsformen erfolgt das Einsetzen der Keile in die Einführungsschlitze automatisch.

In den Fig. 1, 2, 3 und 4 sind Antipopping-Rippen 13, 14 jeweils verstärkt dargestellt. Beim erfindungsgemäßen Dia-Rähmchen, bzw. durch des erfindungsgemäße verfahren wird nach Filmeinführung eine Filmklemmung herbeigeführt. Zur Funktion der Filmklemmung ist erläuternd auszuführen, daß dabei zwei Aufgaben erfüllt werden:
1. Der Film wird in seiner Lage im Rahmen fixiert. Dies wird durch Verengung des Filmbettes und Klemmung auf zwei der Bildfensterbegrenzungen erreicht.
2. Durch die Klemmung wird eine Vorwölbung des Films erreicht. Dadurch ist ein "Antipopp-Effekt" erzielt.

## Patentansprüche

1. Verfahren zum Einführen eines Diapositivs (8) in ein Rähmchen (1) aus elastischem Kunststoff, bei dem das Rähmchen (1) zur Bildung eines Einführschlitzes (3) seitlich nur bis in die Seitenleisten (4) aufgeweitet wird und, sobald das Diapositiv (8) bis in seine Projektionslage eingeführt ist, durch Beendigen des Aufweitens infolge der Elastizität des Kunststoffs seine ursprüngliche Form wieder annimmt,
dadurch gekennzeichnet,
daß das Rähmchen auf der dem Einführschlitz (3) gegenüberliegenden Seite in gleicher Weise nur bis in die Seitenleisten (4) aufgeweitet wird.

2. Verfahren nach Anspruch 1, dadurch gekennzeichnet, daß in Einführrichtung des Diapositivs (8) oder von den Seitenleisten (4) des Rähmchens (1) her in den durchgehenden Spalt des Einführschlitzes (3) und/oder des gegenüberliegenden Schlitzes (2) Keile (5, 6; 9, 10, 11, 12) eingesetzt werden.

3. Verfahren nach Anspruch 1 oder 2, dadurch gekennzeichnet, daß das Diapositiv (8) durch das Rähmchen (1) bei Wiederannehmen seiner ursprünglichen Form längs der beiden Bildfensterbegrenzungen senkrecht zur Einführrichtung festgeklemmt wird.

4. Verfahren nach Anspruch 3, dadurch gekennzeichnet, daß das Diapositiv (8) derart festgeklemmt wird, daß es vorgewölbt wird.

5. Diapositiv-Rähmchen (1) aus elastischem Kunststoff mit einem auf der gesamten Einführbreite aufweitbaren Einführschlitz,
dadurch gekennzeichnet,
daß auf der dem Einführschlitz (3) gegenüberliegenden Seite ebenfalls ein, derart aufweitbarer Schlitz (2) vorgesehen ist
und daß an den den aufweitbaren Schlitz (2) bildenden Rahmenteilen keine das Einführen des Diapositivs (8) ermöglichenden Hilfsmaßnahmen, insbesondere keine Einführschrägen, vorgesehen sind.

6. Diapositiv-Rähmchen nach Anspruch 5, dadurch gekennzeichnet, daß das Rähmchen (1) an zwei Seiten der Bildfenster-Begrenzung mit Rippen (13, 14) zur Vorwölbung des Diapositivs (8) ausgebildet ist.

7. Verwendung eines Diapositiv-Rähmchens (1) aus elastischem Kunststoff mit einem auf der gesamten Einführbreite aufweitbaren Einführschlitz (3) und mit einem auf der dem Einführschlitz gegenüberliegenden Seite in gleicher Weise nur bis in die Seitenleisten (4) aufweitbaren Schlitz (2) zur Durchführung des Verfahrens nach einem der Ansprüche 1 bis 4.

8. Keil zum Aufweiten eines Diapositiv-Rähmchens (1) nach einem der Ansprüche 5 bis 7, oder zur Durchführung des Verfahrens nach einem der Ansprüche 1 bis 4, dadurch gekennzeichnet, daß der Keil (5) mit einer Durchtrittsöffnung (7) für das Diapositiv (8) ausgebildet ist.

## Claims

1. Method for mounting a photographic slide (8) in a slide holder (1) made of resilient plastic in which the slide holder (1) is opened laterally only as far as the lateral elements (4) to form an insertion aperture (3) and, as soon as the slide (8) has been inserted as far as its final position for projection, reverts to its original shape as a result of the resilience of the plastic material when it is no longer held open,
characterised in that
the slide holder is opened in the same way on the side opposite the insertion aperture (3) only as far as the lateral elements.

2. Procedure according to claim 1, characterised in that wedges (5, 6; 9, 10, 11, 12) are inserted into the continuous opening of the insertion aperture (3) and/or of the opposite aperture in the feed direction of the slide (8) or from the lateral elements (4) of the slide holder (1 ).

3. Procedure according to claim 1 or 2, characterised in that the slide (8) is clamped by the slide holder (1) when it reassumes its original shape along the two window edges at right angles to the direction of insertion.

4. Procedure according to claim 3, characterised in that the slide (8) is clamped such that it is pre-arched.

5. Slide holder (1) made of resilient plastic with an insertion aperture which can open over the whole insertion width,
characterised in that
an aperture (2) which can open in the same manner is also provided on the side opposite the insertion aperture (3)
and that no auxiliary features, in particular no feed bevels are provided to permit insertion of the slide (8) on the elements of the slide holder which form the opening aperture (2).

6. Slide holder according to claim 5, characterised in that the slide holder (1) is equipped with ribs (13,14) on two sides of the window edges to pre-arch the slide (8).

7. Use of a slide holder (1) made of resilient plastic with an insertion aperture (3) extending over the whole insertion width and with an aperture (2) on the side opposite the insertion aperture which can also be opened in the same way only as far as the lateral elements (4) in order to carry out the procedure according to one of claims 1 to 4.

8. Wedge to open a slide holder (1) according to one of claims 5 to 7 or to carry out the procedure according to one of claims 1 to 4, characterised in that the wedge (5) is provided with an opening (7) to permit passage of the slide (8).

## Revendications

1. Méthode pour introduire une diapositive (8) dans un cadre (1) en plastique élastique, dans laquelle, pour former la fente d'insertion (3), le cadre (1) n'est écarté latéralement que jusqu'aux éléments latéraux (4) et dès que la diapositive (8) est insérée jusque dans sa position de projection, le cadre reprend sa forme initiale à la suite de l'élasticité du plastique lorsqu'il cesse d'être écarté,
caractérisée en ce
que le cadre est écarté de la même manière sur le côté opposé à la fente d'insertion (3), seulement jusqu'à l'élément latéral (4).

2. Méthode selon la revendication 1, caractérisée en ce que des coins (5, 6; 9, 10, 11, 12) sont placés en direction de l'insertion de la diapositive (8) ou à partir des éléments latéraux (4) du cadre (1) dans l'ouverture traversante de la fente d'insertion (3) et/ou de la fente opposée (2).

3. Méthode selon les revendications 1 ou 2, caractérisée en ce que la diapositive (8) est coincée par le cadre (1) lorsque celui-ci reprend sa forme initiale le long des deux délimitations de la fenêtre d'image, perpendiculairement par rapport à la direction d'insertion.

4. Méthode selon la revendication 3, caractérisée en ce que la diapositive (8) est coincée de manière à ce qu'elle est bombée en avant.

5. Cadre de diapositive (1) en plastique élastique comportant une fente d'insertion pouvant être écartée sur toute la largeur d'insertion,
caractérisé en ce
que sur le côté opposé à la fente d'insertion (3) une fente (2) pouvant être écartée de la même manière est prévue
et que les parties de cadre formant la fente (2) qui peut être écartée ne présentent pas de moyens auxiliaires facilitant l'insertion de la diapositive (8), notamment pas de pentes d'insertion.

6. Cadre de diapositive selon la revendication 5, caractérisé en ce que le cadre (1) présente de deux côtés des délimitations de la fenêtre d'image des nervures (13, 14) pour bomber la diapositive (8) en avant.

7. Utilisation d'un cadre de diapositive (1) en plastique élastique comportant une fente d'inser- tion (3) pouvant être écartée sur toute la largeur d'insertion ainsi qu'une fente (2) se trouvant sur le côté opposé à la fente d'insertion, pouvant être écartée de la même manière jusqu'aux éléments latéraux (4) en vue de l'application de la méthode selon les revendications 1 à 4.

8. Coin pour écarter un cadre de diapositive (1) selon l'une des revendications 5 à 7 ou pour l'application de la méthode selon l'une des revendications 1 à 4, caractérisé en ce que le coin (5) présente une ouverture de passage (7) pour la diapositive (8).
